# EUROPÄISCHE PATENTSCHRIFT

(11) **EP 0 440 845 B1**
(45) Veröffentlichungstag und Bekanntmachung des Hinweises auf die Patenterteilung: **19.05.1993**
(21) Anmeldenummer: 90102372.1
(22) Anmeldetag: 07.02.1990
(51) Int. Cl.: B67D 5/04, B67D 5/34

(54) **Zapfvorrichtung zur Ausgabe flüssiger Kraftstoffe**
Tap device to dispense fluid fuels
Système de distribution pour carburants liquides

(43) Veröffentlichungstag der Anmeldung: 14.08.1991
(73) Patentinhaber: SCHEIDT & BACHMANN GMBH, D-41238 Mönchengladbach (DE)
(72) Erfinder: Miller, Gert, D-4050 Mönchengladbach 1 (DE)
(74) Vertreter: Stenger, Watzke & Ring Patentanwälte

(56) Entgegenhaltungen:
- EP-A- 0 230 822
- DE-A- 2 405 081
- US-A- 2 194 843

## Beschreibung

Die Erfindung betrifft eine Zapfvorrichtung zur Ausgabe flüssiger Kraftstoffe mit mindestens zwei Zapfventilen, die über jeweils eine eigene Meßeinrichtung, vorzugsweise einen Kolbenzähler, von einer gemeinsamen Pumpe mit nachgeschaltetem Gasabscheider mit Kraftstoff versorgt werden, wobei die Pumpe von einem Elektromotor angetrieben ist, der bei Entnahme eines Zapfventiles aus seiner Halterung eingeschaltet wird, wobei bis zur Öffnung des Zapfventils Kraftstoff über einen Bypass in geschlossenem Kreislauf gefördert wird.

Derartige Zapfvorrichtungen sind bekannt. Um den Installationsaufwand und damit die Kosten zu reduzieren, werden üblicherweise zwei jeweils an einem Ende eines Zapfschlauches angeordnete Zapfventile gemeinsam von einer Pumpe versorgt. Dieser Pumpe ist ein Gasabscheider nachgeordnet, um sicherzustellen, daß der jedem Zapfventil zugeordneten Meßeinrichtung der Kraftstoff blasenfrei zugeführt und damit eine ordnungsgemäße Messung des ausgegebenen Kraftstoffes sichergestellt wird.

Da jede der beiden, von einer gemeinsamen Pumpe versorgten Zapfstellen für eine bestimmte maximale Ausgabemenge ausgelegt ist, die auch bei gleichzeitigem Betrieb beider Zapfventile erreicht werden soll, beträgt bei den bekannten Zapfvorrichtungen die Gesamtfördermenge der Pumpe etwa das Doppelte der jeweiligen maximalen Ausgabemenge eines Zapfventils. Bei Zapfvorrichtungen zur Betankung von Personenkraftwagen liegt die maximale Ausgabemenge pro Zapfventil beispielsweise bei 40 bis 45 Liter pro Minute; die Gesamtfördermenge der Pumpe beträgt in diesem Fall etwa 80 Liter pro Minute, wenn diese Pumpe zur Versorgung von zwei Zapfstellen dient. Selbstverständlich können auch mehr als zwei Zapfventile von einer gemeinsamen Pumpe mit entsprechend höherer Gesamtförderleistung versorgt werden.

Da bei den bekannten Zapfvorrichtungen der eingangs beschriebenen Art der die Pumpe antreibende Elektromotor bereits eingeschaltet wird, wenn eines der Zapfventile aus seiner Halterung herausgenommen wird, ist sichergestellt, daß stets ausreichender Förderdruck zur Verfügung steht, wenn eines oder beide Zapfventile nach Einführen in den zu befüllenden Tank geöffnet werden. Der zwischen der Entnahme des ersten zur Zapfvorrichtung gehörenden Zapfventils aus seiner Halterung bis zur Öffnung dieses Zapfventils von der Pumpe geförderte Kraftstoff wird über einen Bypass in geschlossenem Kreislauf gefördert, und zwar mit voller Pumpenleistung.

Da nicht nur in dem normalerweise kurzen Zeitraum zwischen Entnahme des ersten Zapfventils aus seiner Halterung und dem Öffnen dieses Zapfventils Kraftstoff über den Bypass im geschlossenen Kreislauf gefördert wird, sondern auch während eines gesamten Zapfvorganges, sofern nur ein Zapfventil in Betrieb genommen wird, die Pumpe aber mit voller, auf den gleichzeitigen Betrieb sämtlicher Zapfventile der Zapfvorrichtung abgestellter Förderleistung betrieben wird, ergeben sich erhebliche Drosselverluste durch das in der Bypassleitung angeordnete Rückschlagventil. Dieses Rückschlagventil ist in der vom Gasabscheider kommenden Bypassleitung vor deren Anschluß an die Saugleitung der Pumpe angeordnet. Es öffnet, sobald der Förderdruck der Pumpe einen am Rückschlagventil eingestellten Druck übersteigt, insbesondere wenn bei eingeschalteter Pumpe keines der vorhandenen Zapfventile geöffnet wird. Sofern nur eines der vorhandenen Zapfventile zur Ausgabe des flüssigen Kraftstoffes herangezogen wird, erfolgt entweder in kürzeren Abständen ein Öffnen und Schließen des Rückschlagventils oder ein Verharren dieses Rückschlagventils in einer Zwischenstellung. In allen diesen Fällen entstehen jedoch am Rückschlagventil in der Bypassleitung Drosselverluste aufgrund auftretenden Unterdrucks. Dieser Unterdruck führt nicht nur zu einer Wirbelbildung, sondern insbesondere auch zur Gasbildung, weil der flüssige Kraftstoff sehr schnell zum Vergasen neigt. Dieses im Bypass entstehende Kraftstoffgas wird zwar in dem der Pumpe nachgeschalteten Gasabscheider abgeschieden, hat aber den großen Nachteil, daß nicht nur verhältnismäßig große Gasmengen anfallen, sondern daß bei dieser Gasbildung die dem flüssigen Kraftstoff beigegebenen Zusätze ausgeschieden werden, die der Erhöhung der Klopffestigkeit des Kraftstoffes dienen. Bei diesen Zusätzen handelt es sich um leicht flüchtige Stoffe, die nur in sehr geringen Mengen im Kraftstoff vorhanden sind und bei ihrem Ausscheiden demzufolge zu einer rapiden Verschlechterung der Kraftstoffqualität führen.

Untersuchungen in der Praxis haben beispielsweise ergeben, daß die Klopffestigkeit eines bleifreien Kraftstoffes "Super Plus" auf den Wert von "Super", d.h. von z.B. 98 Oktan auf z.B. 95 Oktan verringert wird, wenn der Kraftstoff "Super Plus" unter ungünstigen Bedingungen, d.h. stark gedrosselt aus nur einem Zapfventil ausgegeben wird, so daß während des gesamten Zapfvorganges eine sehr große Menge dieses Kraftstoffes über den Bypass umgewälzt und damit zur Blasenbildung und Ausscheidung der die Klopffestigkeit erhöhenden Zusätze gezwungen wird.

Der Erfindung liegt die Aufgabe zugrunde, eine Zapfvorrichtung der eingangs beschriebenen Art mit mindestens zwei, von einer gemeinsamen Pumpe versorgten Zapfventilen derart weiterzubilden, daß die voranstehend geschilderten, zur Gasbildung und damit zur Qualitätsverminderung führenden Drosselverluste weitgehend vermieden werden.

Die Lösung dieser Aufgabenstellung durch die Erfindung ist dadurch gekennzeichnet, daß die Förderleistung der Pumpe durch einen Regler in Abhängigkeit vom Meßergebnis eines in die Bypassleitung eingebauten Durchflußmessers geregelt wird.

Dieser Regler wird so eingestellt, daß zwar zur Erzeugung und Aufrechterhaltung des erforderlichen Förderdruckes stets eine bestimmte Sollmenge, beispielsweise 0,5 Liter pro Minute durch den Bypass strömt, daß aber keine größeren Kraftstoffmengen über den Bypass umgewälzt werden. Hierdurch wird die durch den Bypassbetrieb entstehende Gasbildung auf ein Minimum reduziert, so daß Qualitätseinbußen sowohl vor als auch während jedes Zapfvorganges vermieden werden.

Um den technischen Aufwand zur Regelung der Förderleistung der Pumpe zu verringern, wird mit der Erfindung alternativ zur Anordnung des in die Bypassleitung eingebauten, der Regelung der Förderleistung der Pumpe dienenden Durchflußmessers vorgeschlagen, die Förderleistung der Pumpe durch einen Regler in Abhängigkeit von der Anzahl der aus ihrer Halterung entnommenen Zapfventile entsprechend deren Anteil an der Gesamtfördermenge durch alle Zapfventile unter Berücksichtigung der Förderverluste zu steuern.

Bei dieser erfindungsgemäßen Weiterbildung der bekannten Zapfvorrichtung erfolgt somit keine stufenlose oder feinstufige Regelung der Förderleistung der Pumpe in Abhängigkeit vom Meßergebnis des in die Bypassleitung eingebauten Durchflußmessers, sondern eine Abstufung der Pumpenförderleistung in Abhängigkeit von der jeweils in Betrieb genommenen Anzahl der insgesamt vorhandenen Zapfventile. Da die Förderverluste nicht proportional mit der Zahl der gleichzeitig betriebenen Zapfventile steigen, wird die Pumpe beispielsweise beim Vorhandensein zweier Zapfventile nicht mit 50, sondern mit 55 bis 60 Prozent ihrer maximalen Förderleistung betrieben, wenn nur eines der beiden Zapfventile in Betrieb genommen wird. Anstelle eines aufwendigen, von einem in der Bypassleitung angeordneten Durchflußmesser gesteuerten Reglers kann in diesem Fall ein einfacher Regler verwendet werden, der die Förderleistung der Pumpe beispielsweise auf 60 Prozent reduziert, wenn nur ein von insgesamt zwei vorhandenen Zapfventilen aus der Halterung genommen wird. Diese alternative Ausführung eignet sich insbesondere zur Nachrüstung vorhandener Zapfvorrichtungen.

In beiden Fällen kann die Förderleistung der Pumpe über die Drehzahl des die Pumpe antreibenden Elektromotors verändert werden, und zwar mit Hilfe bekannter Maßnahmen, beispielsweise einer Phasenanschnittsteuerung oder einer Frequenzänderung bei Drehstrommotoren. Selbstverständlich kann die Erfindung auch eingesetzt werden, wenn Pumpen zum Einsatz kommen, die mit gleichbleibender Drehzahl angetrieben werden, deren Förderleistung jedoch durch Verstellen der Pumpe, beispielsweise der Exzentrizität einer Flügelzellenpumpe verändert werden kann.

Auf der Zeichnung sind zwei Ausführungsbeispiele der erfindungsgemäßen Zapfvorrichtung schematisch dargestellt, und zwar zeigen:
- Fig. 1: eine mit zwei Zapfventilen ausgestattete Zapfvorrichtung mit einem in der Bypassleitung angeordneten Durchflußmesser und
- Fig. 2: eine der Fig.1 entsprechende Darstellung einer Zapfvorrichtung, bei welcher die Förderleistung der Pumpe in Abhängigkeit von der Zahl der aus ihrer Halterung entnommenen Zapfventile gesteuert wird.

Bei beiden Ausführungen umfaßt die Zapfvorrichtung zwei Zapfmaste 1, in denen jeweils ein Zapfschlauch 2 ausziehbar angeordnet ist. Jeder Zapfschlauch 2 ist mit einem Zapfventil 3 versehen und über zwei Umlenkrollen 4 geführt. Über eine Rohrleitung 5 steht jeder Zapfschlauch 2 mit einem Meßwerk 6 in Verbindung. Diese Meßwerke 6 sind beim Ausführungsbeispiel als Kolbenzähler ausgeführt. Zur Aufnahme des Zapfventils 3 ist an jedem Zapfmast 1 eine Halterung 7 vorgesehen, in die das jeweilige Zapfventil 3 bei Nichtbenutzung eingesetzt wird.

Die Versorgung der beiden Zapfschläuche 2 mit flüssigem Kraftstoff erfolgt aus einem auf der Zeichnung nicht dargestellten Kraftstoffvorratsbehälter über einen Filter 8 durch eine für beide Zapfschläuche 2 gemeinsame Pumpe 9. Diese Pumpe 9 wird beim Ausführungsbeispiel über einen Treibriemen 10a von einem Elektromotor 10 angetrieben. Die Pumpe 9 saugt den flüssigen Kraftstoff über den Filter 8 an und fördert ihn über einen Gasabscheider 11 sowie ein Rückschlagventil 12 zu den beiden Meßwerken 6. In der zwischen dem Rückschlagventil 12 und den beiden Meßwerken 6 verlaufenden Druckleitung 13 sind zwei Magnetventile 14 angeordnet, durch die das jeweils außer Betrieb befindliche Meßwerk 6 von der Druckleitung 13 abgetrennt wird.

Um den für einen ordnungsgemäßen Zapfvorgang erforderlichen Förderdruck in den beiden Zapfschläuchen 2 aufzubauen, bevor das jeweilige Zapfventil 3 geöffnet wird, erfolgt ein Einschalten des Elektromotors 10, sobald eines der beiden Zapfventile 3 aus seiner Halterung 7 entnommen wird. Der bis zum Öffnen dieses Zapfventils 3 von der Pumpe 9 geförderte Kraftstoff wird über eine Bypassleitung 15 im geschlossenen Kreislauf gefördert. Diese Bypassleitung 15 verläuft zwischen dem Gasabscheider 11 und der Saugleitung 16 zur Pumpe 9. Die Bypassleitung 15 ist an diese Saugleitung 16 unter Zwischenschalten eines Rückschlagventils 17 angeschlossen. Parallel zur Bypassleitung 15 verläuft zwischen dem Gasabscheider 11 und der Saugleitung 16 weiterhin eine Rücksaugleitung 18. Über diese Rücksaugleitung 18, die von einem im Bereich des Gasabscheiders 11 angeordneten Schwimmerschalter 19 geöffnet bzw. geschlossen wird, erfolgt eine Rückführung des sich im Gasabscheider 11 ansammelnden Kraftstoffes zur Pumpe 9.

Der voranstehend beschriebene Aufbau der Zapfvorrichtung ist für beide Ausführungsbeispiele nach den Figuren 1 und 2 identisch. Da bei bestimmten Betriebszuständen über die Bypassleitung 15 eine mehr oder weniger große Kraftstoffmenge im geschlossenen Kreislauf gefördert wird, entstehen im Rückschlagventil 17 dieser Bypassleitung 15 Druckverluste, die einerseits zu einer unerwünschten Wirbelbildung und andererseits zur Bildung von Gasblasen führen. Diese Gasblasen werden zwar von der Pumpe 9 angesaugt und im Gasabscheider 11 abgeschieden; hierbei werden jedoch die zumeist leicht flüchtigen Zusatzstoffe ausgeschieden, die dem flüssigen Kraftstoff zur Erhöhung seiner Klopffestigkeit zugegeben worden sind. Insbesondere bei einem hohen Gasblasenanteil, wie er sich durch das Umwälzen einer größeren Kraftstoffmenge im geschlossenen Bypasskreislauf ergibt, führt dieses Ausscheiden der Zusätze zu einer merklichen Qualitätsverminderung des flüssigen Kraftstoffes.

Um die Gasblasenbildung auf ein Minimum zu reduzieren und damit Qualitätsverschlechterungen des flüssigen Kraftstoffes bei einer voranstehend beschriebenen Zapfvorrichtung zu vermeiden, ist beim ersten Ausführungsbeispiel gemäß Fig.1 in der Bypassleitung 15 ein Durchflußmesser 20 angeordnet. In Abhängigkeit vom Meßergebnis dieses Durchflußmessers 20 wird die Förderleistung der Pumpe 9 durch einen Regler 21 geregelt. Beim Ausführungsbeispiel erfolgt die Regelung der Förderleistung der Pumpe 9 über eine Veränderung der Drehzahl des die Pumpe 9 antreibenden Elektromotors 10, beispielsweise in an sich bekannter Weise über eine Phasenanschnittsteuerung oder eine Frequenzänderung, sofern es sich beim Elektromotor 10 um einen Drehstrommotor handelt.

Der Regler 21 wird beispielsweise so eingestellt, daß zwecks Erzeugung und Aufrechterhaltung des erforderlichen Förderdruckes in den Zapfschläuchen 2 stets eine Sollmenge, beispielsweise 0,5 Liter pro Minute durch die Bypassleitung 15 strömt. Sobald diese Sollmenge überschritten wird, erfolgt eine Reduzierung der Pumpendrehzahl. Auf diese Weise wird sichergestellt, daß die nach dem Entnehmen des ersten Zapfventils 3 aus der Halterung 7 vor dem Öffnen dieses Zapfventils 3 im geschlossenen Kreislauf umgewälzte Kraftstoffmenge die erwähnte Sollmenge nicht überschreitet. Sobald durch Öffnen des Zapfventils 3 eine größere Kraftstoffmenge benötigt wird, erfolgt eine Erhöhung der Förderleistung der Pumpe 9 durch Drehzahlerhöhung. Da auch während des gesamten Zapfvorganges die über die Bypassleitung 15 umgewälzte Kraftstoffmenge auf dem Sollwert von beispielsweise 0,5 Liter pro Minute gehalten wird, ergibt sich bei allen Betriebszuständen eine Minimierung des in der Bypassleitung 15 entstehenden Unterdruckes und damit der Gasblasenbildung. Eine Verminderung der Kraftstoffqualität ist somit ausgeschlossen.

Bei dem in Fig.2 dargestellten zweiten Ausführungsbeispiel wird auf einen in der Bypassleitung 15 angeordneten Durchflußmesser 20 sowie einen aufwendigen Regler 21 verzichtet. Stattdessen wird die Förderleistung der Pumpe 9 bzw. die Drehzahl des Elektromotors 10 durch einen Regler 22 in Abhängigkeit von der Anzahl der aus ihrer Halterung 7 entnommenen Zapfventile 3 gesteuert, und zwar entsprechend deren Anteil an der Gesamtfördermenge durch alle Zapfventile 3 unter Berücksichtigung der Förderverluste. Wenn - wie beim Ausführungsbeispiel nach Fig.2 - die Zapfvorrichtung mit zwei von einer gemeinsamen Pumpe 9 versorgten Zapfventilen 3 ausgestattet ist, die bei gleichzeitiger Inbetriebnahme eine maximale Förderleistung der Pumpe 9 von 80 Liter pro Minute erfordern, erfolgt beispielsweise eine Reduzierung der Förderleistung der Pumpe 9 durch Drehzahlverringerung auf 40 bis 45 Liter pro Minute, sofern nur ein Zapfventil 3 aus seiner Halterung 7 entnommen worden ist. Der Regler 22 kann demzufolge erheblich einfacher ausgeführt werden als der auf die Meßergebnisse des Durchflußmessers 20 reagierende Regler 21 beim Ausführungsbeispiel nach Fig. 1. Die Ausführungsform nach Fig.2 eignet sich deshalb besonders zur Nachrüstung an vorhandenen Zapfvorrichtungen, da ein Eingriff in den hydraulischen Teil der Zapfvorrichtungen unterbleibt und die zur Signalgabe für den Regler 22 notwendigen Schalter 23 an den Halterungen 7 für die Zapfventile 3 bereits vorhanden sind.

Mit der voranstehend beschriebenen Regelung bzw. Steuerung der Förderleistung der Pumpe 9 ist schließlich auch der Vorteil verbunden, daß in allen Betriebszuständen nur jeweils diejenige Energie zum Antrieb der Pumpe 9 verbraucht wird, die zur Aufrechterhaltung des erforderlichen Förderdruckes im Hydrauliksystem benötigt wird. Es ergibt sich somit eine gewisse Energieeinsparung.

## Patentansprüche

1. Zapfvorrichtung zur Ausgabe flüssiger Kraftstoffe mit mindestens zwei Zapfventilen (3), die über jeweils eine eigene Meßeinrichtung (6), vorzugsweise einen Kolbenzähler, von einer gemeinsamen Pumpe (9) mit nachgeschaltetem Gasabscheider (11) mit Kraftstoff versorgt werden, wobei die Pumpe (9) von einem Elektromotor (10) angetrieben ist, der bei Entnahme eines Zapfventils (3) aus seiner Halterung (7) eingeschaltet wird, wobei bis zur Öffnung des Zapfventils (3) Kraftstoff über einen Bypass (15) in geschlossenem Kreislauf gefördert wird,
**dadurch gekennzeichnet,**
daß die Förderleistung der Pumpe (9) durch einen Regler (21) in Abhängigkeit vom Meßergebnis eines in die Bypassleitung (15) eingebauten Durchflußmessers (20) geregelt wird.

2. Zapfvorrichtung zur Ausgabe flüssiger Kraftstoffe mit mindestens zwei Zapfventilen (3), die über jeweils eine eigene Meßeinrichtung (6), vorzugsweise einen Kolbenzähler, von einer gemeinsamen Pumpe (9) mit nachgeschaltetem Gasabscheider (11) mit Kraftstoff versorgt werden, wobei die Pumpe (9) von einem Elektromotor (10) angetrieben ist, der bei Entnahme eines Zapfventils (3) aus seiner Halterung (7) eingeschaltet wird, wobei bis zur Öffnung des Zapfventils (3) Kraftstoff über einen Bypass (15) in geschlossenem Kreislauf gefördert wird,
**dadurch gekennzeichnet,**
daß die Förderleistung der Pumpe (9) durch einen Regler (22) in Abhängigkeit von der Anzahl der aus ihrer Halterung (7) entnommenen Zapfventile (3) entsprechend deren Anteil an der Gesamtfördermenge durch alle Zapfventile (3) unter Berücksichtigung der Förderverluste gesteuert wird.

3. Zapfvorrichtung nach Anspruch 1 oder 2, dadurch gekennzeichnet, daß die Förderleistung der Pumpe (9) über die Drehzahl des die Pumpe (9) antreibenden Elektromotors (10) veränderlich ist.

## Claims

1. Dispensing appliance for the delivery of liquid fuels with at least two dispensing valves (3) which are supplied with fuel by a common pump (9) with a downstream gas separator (11), each of which valves is supplied via its own measuring device (6), preferably a positive displacement meter, the pump (9) being driven by an electric motor (10) which is switched on when a dispensing valve (3) is removed from its holder (7), fuel being pumped in a closed circuit via a by-pass (15) until the dispensing valve (3) is opened, characterised in that the output of the pump (9) is controlled by a control unit (21) as a function of the measuring result of a flow meter (20) installed in the by-pass conduit (15).

2. Dispensing appliance for the delivery of liquid fuels with at least two dispensing valves (3) which are supplied with fuel by a common pump (9) with a downstream gas separator (11), each of which valves is supplied via its own measuring device (6), preferably a positive displacement meter, the pump (9) being driven by an electric motor (10) which is switched on when a dispensing valve (3) is removed from its holder (7), fuel being pumped in a closed circuit via a by-pass (15) until the dispensing valve (3) is opened, characterised in that the output of the pump (9) is controlled by a control unit (22) as a function of the number of dispensing valves (3) taken from their holder (7) corresponding to their proportion of the total delivery quantity through all the dispensing valves (3), taking account of the delivery losses.

3. Dispensing appliance according to Claim 1 or 2, characterised in that the output of the pump (9) can be varied by means of the rotational speed of the electric motor (10) driving the pump (9).

## Revendications

1. Système de distribution pour carburants liquides, comprenant au moins deux vannes de distribution (3) qui sont alimentées en carburant, chacune par l'intermédiaire de son propre dispositif de mesure (6), de préférence d'un compteur à piston, par une pompe commune (9) en aval de laquelle est implanté un séparateur de gaz (11), la pompe (9) étant commandée par un moteur électrique (10) qui est mis en marche lorsqu'une vanne de distribution (3) est décrochée de son support (7), le carburant circulant en circuit fermé par l'intermédiaire d'une dérivation (15) jusqu'à l'ouverture de la vanne de distribution (3), caractérisé en ce que la capacité de refoulement de la pompe (9) est régulée par un régulateur (21) en fonction du résultat de mesure d'un débitmètre (20) implanté sur la conduite de dérivation (15).

2. Système de distribution pour carburants liquides, comprenant au moins deux vannes de distribution (3) qui sont alimentées en carburant, chacune par l'intermédiaire de son propre dispositif de mesure (6), de préférence d'un compteur à piston, par une pompe commune (9) en aval de laquelle est implanté un séparateur de gaz (11), la pompe (9) étant commandée par un moteur électrique (10) qui est mis en marche lorsqu'une vanne de distribution (3) est décrochée de son support (7), le carburant circulant en circuit fermé par l'intermédiaire d'une dérivation (15) jusqu'à l'ouverture de la vanne de distribution (3), caractérisé en ce que la capacité de refoulement de la pompe (9) est commandée au moyen d'un régulateur (22) en fonction du nombre de vannes de distribution (3) décrochées de leur support (7), selon la contribution de ces dernières au volume total refoulé par toutes les vannes de distribution (3) en tenant compte des pertes par refoulement.

3. Système de distribution selon la revendication 1 ou 2, caractérisé en ce que la capacité de refoulement de la pompe (9) peut être modifiée en jouant sur la vitesse de rotation du moteur électrique (10) qui entraîne la pompe (9).
